# EUROPÄISCHE PATENTSCHRIFT

(11) **EP 4 221 909 B1**
(45) Veröffentlichungstag und Bekanntmachung des Hinweises auf die Patenterteilung: **05.11.2025**
(21) Anmeldenummer: 21794714.2
(22) Anmeldetag: 27.09.2021
(51) Int. Cl.: B21D 5/00, B21D 5/02

(54) **BIEGEVORRICHTUNG MIT HINTERANSCHLAGEINHEIT**
BENDING DEVICE WITH A REAR STOP UNIT
DISPOSITIF DE PLIAGE DOTÉ D'UNE UNITÉ DE BUTÉE ARRIÈRE

(30) Priorität: 29.09.2020 AT 508292020
(43) Veröffentlichungstag der Anmeldung: 09.08.2023
(73) Patentinhaber: TRUMPF Maschinen Austria GmbH & Co. KG., 4061 Pasching (AT)
(72) Erfinder: SPACHINGER, Gregor, 4073 Wilhering (AT)
(74) Vertreter: Burger, Hannes
(86) Internationale Anmeldenummer: PCT/AT2021/060347
(87) Internationale Veröffentlichungsnummer: WO 2022/067363

(56) Entgegenhaltungen:
- WO-A1-2019/146447
- WO-A1-2020/041807
- CN-U- 207 188 650
- JP-A- 2001 150 071
- JP-A- 2005 000 980
- JP-A- H10 211 523
- JP-A- S5 794 428
- JP-U- H 069 715

## Beschreibung

Die Erfindung betrifft eine Biegemaschine zur Herstellung eines Bauteils durch Umformung eines Werkstücks aus Blech mit einem Pressentisch und mit einem dem Pressentisch gegenüberliegend und parallel zu einer Längserstreckung des Pressentisches ausgerichteten Pressbalken gemäß dem Oberbegriff von Anspruch 1.

Bei Biegemaschinen bzw. Biegepressen des Standes der Technik ist bekannt, für die Ausrichtung des von einer Bedienperson einzulegenden Blechteils die Biegepresse mit einer Hinteranschlageinrichtung auszurüsten. Diese dient der Anlage einer Längskante des Werkstücks zum Positionieren des zu bearbeitenden Blechs auf der von der Bedienseite abgewandten und somit schwieriger zugänglichen Seite des Pressentisches. Die Hinteranschlageinrichtung umfasst dazu Anschläge, die mit einer Stell- bzw. Verfahrvorrichtung in die für die Ausführung der Biegeumformung erforderliche Position gebracht werden können. Entsprechend der an dem Werkstück herzustellenden Biegekante werden die Anschläge vorzugsweise motorgetrieben verstellt. Deren Position richtet sich dabei nach der Länge der an den Anschlägen anzulegenden Längskante des Werkstücks und nach der gewünschten Schenkellänge nach der Herstellung der auszubildenden Biegekante.

Die Anschläge der Hinteranschlageinrichtung fungieren bei ihrer Verwendung gleichzeitig auch als Unterstützung des Werkstücks im Bereich der Längskante des Werkstücks. Bei großen Blechteilen, insbesondere bei geringen Materialstärken bzw. Blechdicken, kann es zu einem unerwünschten Durchbiegen bzw. Durchhängen aufgrund des Gewichts beim Einlegen des Blechs in die Biegemaschine kommen.

Biegemaschinen mit einer Hinteranschlageinrichtung werden beispielsweise in den Dokumenten WO 2020/041807 A1, JP 2001 150071 A, JP 2005 000980 A, JP S57 94428 A, und JPH06 9715 U beschrieben.

Das Dokument JP H10 211523A beschreibt eine Abkantpresse mit einer Hinteranschlag-Vorrichtung zur Ausrichtung der Kante eines Blechstücks beim Einlegen in die Abkantpresse vor dem Biegen. Diese Vorrichtung weist einen, zu dem Pressentisch parallel verlaufenden Führungsbalken mit zwei, daran motorisch verstellbaren Anschlägen auf. Ein dritter, ebenfalls an dem Führungsbalken verfahrbarer Anschlag ist zwischen den beiden, motorisch verschiebbaren Anschlägen platziert, selbst jedoch nicht angetrieben. Zur Positionierung dieses dritten Anschlags an dem Führungsbalken kann er von einem der beiden angetriebenen Anschläge in die Mitte der Kante des Blechstücks geschoben werden.

Die Aufgabe der vorliegenden Erfindung ist es, eine Vorrichtung und ein Verfahren zu schaffen, mit der bzw. mit dem eine zuverlässige und hochqualitative Herstellung von Werkstücken erreicht werden kann.

Diese Aufgabe wird durch eine Vorrichtung gemäß Anspruch 1 gelöst.

Die Aufgabe der Erfindung wird durch eine Biegevorrichtung zur Herstellung eines Bauteils durch Umformung eines Werkstücks aus Blech durch Freibiegen oder Prägebiegen, mit einem Pressentisch und mit einem dem Pressentisch gegenüberliegend und parallel zu einer Längserstreckung des Pressentisches ausgerichteten Pressbalken, und mit einem Anschlag zur Anlage und Ausrichtung des Blechs vor Durchführung eines Biegevorgangs an dem Blech, wobei ein parallel zu der Längserstreckung des Pressentisches ausgerichteter Führungsbalken einer Hinteranschlageinheit ausgebildet ist, und wobei zumindest ein erster Anschlag und ein zweiter Anschlag an dem Führungsbalken angeordnet sind und diese an dem Führungsbalken motorisch verstellbar sind, gelöst. Dabei ist an dem Führungsbalken ein dritter Anschlag zwischen dem ersten Anschlag und dem zweiten Anschlag angeordnet, wobei eine Position des dritten Anschlags durch Verstellen des ersten Anschlags oder durch Verstellen des zweiten Anschlags entlang der Längserstreckung des Führungsbalkens veränderbar ist, und wobei der dritte Anschlag einen Führungswagen, einen Lagerbock und einen Anschlagfinger umfasst, der mit dem Lagerbock gelenkig verbunden ist, wobei der Anschlagfinger um einen Achsbolzen schwenkbar gelagert ist, und wobei der Achsbolzen in Richtung der Längserstreckung des Führungsbalkens ausgerichtet und in einem dem Pressentisch abgewandten Bereich des Führungsbalkens angeordnet ist.

Von Vorteil ist auch eine Weiterbildung, bei der der Führungsbalken ein Führungsprofil umfasst und der Lagerbock mit dem Führungsprofil formschlüssig und entlang dem Führungsprofil verschiebbar in Eingriff steht.

Von Vorteil ist insbesondere eine Weiterbildung, bei der der Führungswagen des dritten Anschlags an entgegengesetzten Bewegungsrichtungen entsprechenden Stirnseiten jeweils mit einem in Richtung der Längserstreckung des Führungsbalkens vorstehenden Puffer ausgebildet ist.

In einer bevorzugten Ausführung der Biegevorrichtung ist vorgesehen, dass der Puffer einen senkrecht von einer ersten Stirnseite und/oder von einer zweiten Stirnseite abstehenden Bolzen umfasst.

Von Vorteil ist auch, wenn der Bolzen in einer Mittelebene des Führungsprofils angeordnet ist.

Gemäß einer alternativen Weiterbildung der Biegevorrichtung ist vorgesehen, dass die Stirnseiten des Führungswagens des dritten Anschlags als Puffer jeweils zwei Bolzen umfassen, wobei die Bolzen symmetrisch in Bezug auf eine Mittelebene des Führungsprofils angeordnet sind.

Dabei ist weiters von Vorteil, wenn die Bolzen senkrecht von der ersten Stirnseite und/oder von der zweiten Stirnseite abstehend angeordnet sind.

Zum besseren Verständnis der Erfindung wird diese anhand der nachfolgenden Figuren näher erläutert.

Es zeigen jeweils in stark vereinfachter, schematischer Darstellung:
- Fig. 1: eine Biegemaschine zur Herstellung eines Bauteils durch Umformung eines Werkstücks aus Blech;
- Fig. 2: ein Detail der Biegemaschine mit der Hinteranschlageinrichtung gemäß Fig. 1;
- Fig. 3: ein Detail der Hinteranschlageinrichtung mit dem Führungsbalken und den Anschlägen;
- Fig. 4: einen Querschnitt des dritten Anschlags entsprechend Fig. 2;
- Fig. 5: zeigt eine Draufsicht auf den dritten Anschlag gemäß Fig. 2;
- Fig. 6: eine Draufsicht auf die Hinteranschlageinrichtung mit einer Anordnung der Anschläge;
- Fig. 7: ein Detail des dritten Anschlags der Hinteranschlageinrichtung perspektivisch dargestellt;
- Fig. 8: ein zweites Ausführungsbeispiel der Hinteranschlageinrichtung mit einem alternativen dritten Anschlag perspektivisch dargestellt.

Einführend sei festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind diese Lageangaben bei einer Lageänderung sinngemäß auf die neue Lage zu übertragen.

Die Fig. 1 zeigt eine Biegevorrichtung bzw. eine Biegemaschine 1 zur Herstellung eines Bauteils durch Umformung eines Werkstücks 2 aus Blech. Die Biegemaschine 1 umfasst einen Pressentisch 3 und einen dem Pressentisch 3 gegenüberliegend und parallel zu dessen Längserstreckung ausgerichteten Pressenbalken 4. Der Pressenbalken 4 ist mit Hilfe eines geeigneten motorischen Antriebs, beispielsweise mit Hilfe von Hydraulikzylindern (nicht dargestellt), gegenüber dem feststehend angeordneten Pressentisch 3 vertikal (in Y-Richtung) verstellbar. Zur Durchführung einer Biegeumformung an dem Werkstück 2 sind an dem Pressentisch 3 und dem Pressenbalken 4 jeweils paarweise ein unteres Biegewerkzeug 5 (eine Matrize) und ein oberes Biegewerkzeug 6 (eine Patrize) befestigt. Die Biegewerkzeuge 5, 6 sind beispielsweise zum Freibiegen oder Prägebiegen eines Werkstücks 2 geeignet, wobei zur Durchführung der Biegeumformung der Pressenbalken 4 gegen den Pressentisch 3 bewegt wird und auf diese Weise das obere Biegewerkzeug 6 entgegen das untere Biegewerkzeug 5 gedrückt wird. Vor dieser eigentlichen Ausführung der Biegeumformung an dem Werkstück 2 wird dieses von einer Bedienperson zwischen die Biegewerkzeuge 5, 6 gelegt, in dem eine hintere Längskante 7 gegen Anschläge 8, 9 zur Anlage gebracht und dadurch das Werkstück 2 ausgerichtet wird.

Der erste Anschlag 8 und der zweite Anschlag 9 sind Teil einer Hinteranschlageinrichtung 10 und können diese Anschläge 8, 9 in Richtung der Längserstreckung des Pressentisches 3 (in Z-Richtung) je nach Größe des Werkstücks 2 gegeneinander verstellt werden. Die Biegemaschine ist darüber hinaus mit einer Steuervorrichtung 11 und einem damit verbundenen Bedienterminal 12 ausgebildet. Die Positionierung der Anschläge 8, 9 kann somit von der Bedienperson durch entsprechende Eingaben an dem Bedienterminal 12 halbautomatisch vorgenommen werden.

Die Fig. 2 zeigt die Hinteranschlageinrichtung 10 der Biegemaschine 1 gemäß Fig. 1. Aus Gründen der besseren Übersichtlichkeit sind dabei von der Biegemaschine 1 nur deren Pressentisch 3 gemeinsam mit der Hinteranschlageinrichtung 10 dargestellt. Diese ist mit einem parallel zu der Längserstreckung des Pressentisches 3 (in Z-Richtung) ausgerichteten Führungsbalken 13 ausgebildet, an dem der erste Anschlag 8 und der zweite Anschlag 9 in Richtung der Längserstreckung des Pressenbalkens 4 motorgetrieben verstellt werden können. Darüber hinaus ist die Hinteranschlageinrichtung 10 auch dazu ausgebildet, diesen Führungsbalken 13 in X-Richtung als auch in Vertikal-Richtung (Y-Richtung) verstellen zu können. Durch Verändern der Position in X-Richtung erfolgt eine Anpassung der Lage der Anschläge 8, 9 auf die entsprechende Position zur Erzielung der an dem Werkstück 2 auszubildenden Schenkellänge. Indem der erste Anschlag 8 und der zweite Anschlag 9 in Längsrichtung des Führungsbalkens 13 verstellt werden, ist eine Anpassung entsprechend der Länge der Längskante 7 des Werkstücks 2 möglich.

Die Fig. 3 zeigt ein Detail der Hinteranschlageinrichtung 10 mit dem Führungsbalken 13 und den daran angeordneten Anschlägen 8, 9. Wie anhand der Detaildarstellung gemäß der Fig. 3 zu erkennen ist, umfasst der Führungsbalken 13 einen ersten Zahnriemenantrieb 14 und einen zweiten Zahnriemenantrieb 15, die jeweils mit einem der Anschläge 8, 9 zu deren Verstellung wirkverbunden sind. Der Führungsbalken 13 der Hinteranschlageinrichtung 10 weist darüber hinaus ein Führungsprofil 16 auf, an dem die beiden Anschläge 8, 9 derart formschlüssig befestigt sind, dass diese nur in Z-Richtung verstellt werden können.

Wie anhand der Fig. 2 gezeigt, ist bei der erfindungsgemäßen Biegemaschine 1 vorgesehen, dass an den Führungsbalken 13 der Hinteranschlageinrichtung 10 zwischen dem ersten Anschlag 8 und dem zweiten Anschlag 9 ein dritter Anschlag 17 angeordnet ist. Dabei ist vorgesehen, dass eine Position des dritten Anschlages 17 an dem Führungsbalken 13 durch Verstellen des ersten Anschlages 8 oder durch Verstellen des zweiten Anschlags 9 entlang der Längserstreckung des Führungsbalkens 13 hergestellt wird. Die Verwendung des dritten Anschlags 17 erweist sich insbesondere als vorteilhaft bei der Bearbeitung von Werkstücken 2 mit einer besonders großen Länge (Z-Richtung) bzw. bei der Ausführung von Biegeumformungen mit besonders großen Schenkellängen (X-Richtung) als auch bei der Verwendung von Blech geringer Dicke. Durch den dritten Anschlag 17 kann eine unerwünschte bzw. nachteilige Durchbiegung des Werkstücks 2 an seiner Längskante 7 verhindert werden.

Im Unterschied zu dem ersten Anschlag 8 und dem zweiten Anschlag 9 ist für den dritten Anschlag 17 kein eigener motorischer Antrieb, das heißt kein eigener Zahnriemenantrieb, vorgesehen. Die Veränderung seiner Position erfolgt durch ein Verschieben mit Hilfe eines der beiden Anschläge 8, 9. Das heißt, wenn der dritte Anschlag 17 entlang des Führungsbalkens 13 zu einer Stellung eines größeren Z-Werts verschoben werden soll, so wird durch eine Eingabe an dem Bedienterminal 12 der erste Anschlag 8 durch Verschieben hin zu größeren Z-Werten gegen den dritten Anschlag 17 bewegt und verschiebt diesen sodann in positive Z-Richtung. In umgekehrter Weise wird der zweite Anschlag 9 benutzt, um den dritten Anschlag 17 zu einer Stellung mit einem kleineren Z-Wert zu bewegen. Anschließend an die entsprechende Verschiebung des dritten Anschlages 17 durch einen der Anschläge 8, 9 werden der erste Anschlag 8 und der zweite Anschlag 9 in die für sie vorgesehene Stellung an dem Führungsbalken 13 gebracht.

Fig. 4 zeigt einen Querschnitt durch den dritten Anschlag 17 entsprechend Fig. 2. Der dritte Anschlag 17 umfasst einen Führungswagen 18, einen Lagerbock 19 und einen Anschlagfinger 20. Im auf den Führungsbalken 13 aufgesetzten Zustand steht der Führungswagen 18 formschlüssig mit dem Führungsprofil 16 des Führungsbalkens 13 in Eingriff. Auf dem Führungswagen 18 des dritten Anschlags 17 ist der Lagerbock 19 befestigt. Der Anschlagfinger 20 ist schließlich an dem Lagerbock 19 schwenkbar gelagert. Dazu sind der Anschlagfinger 20 und der Lagerbock 19 durch einen Achsbolzen 21 der in Richtung der Längserstreckung des Führungsbalkens 13 (Z-Richtung) ausgerichtet ist, gelenkig miteinander verbunden. An seinem dem Führungsbalken 13 abgewandten Endbereich sind an den Anschlagfinger 20 eine Auflageseite 22 und eine Anlageseite 23 zur daran ausgerichteten Anlage der Längskante 7 des Werkstücks 2 ausgebildet (Fig. 1). Neben der gelenkigen Lagerung des Anschlagfingers 20 an dem Lagerbock 19 mit Hilfe des Achsbolzens 21 ist zwischen dem Anschlagfinger 20 und dem Lagerbock 19 eine den Schwenkbereich des Anschlagfingers 20 begrenzende Stellschraube 24 vorgesehen. Durch die Stellschraube 24 ist eine Justage der horizontalen Ausrichtung des Anschlags 17 und somit der vertikalen Lage der Auflageseite 22 an dem Anschlagfinger 20 möglich.

Die Fig. 5 zeigt eine Draufsicht auf den dritten Anschlag 17 gemäß Fig. 2. Aus Gründen der besseren Übersichtlichkeit ist dabei von der Hinteranschlageinrichtung 10 bzw. von dem Führungsbalken 13 nur dessen Führungsprofil 16 dargestellt, an dem der dritte Anschlag 17 befestigt ist. Erfindungsgemäß sind an einer ersten Stirnseite 25 und an einer zweiten Stirnseite 26 des Führungswagens 18 Puffer 27 ausgebildet. Gemäß diesem Ausführungsbeispiel werden die Puffer 27 an der ersten Stirnseite 25 des Führungswagens 18 durch zwei symmetrisch bezüglich einer Mittelebene 28 des Führungsprofils 16 von der ersten Stirnseite 25 senkrecht abstehende Bolzen 29, 30 gebildet. In analoger Weise sind auch an der zweiten Stirnseite 26 des Führungswagens 18 die beiden Puffer 27 von der zweiten Stirnseite 26 senkrecht abstehend befestigt.

Die Fig. 6 zeigt eine Draufsicht von oben auf die Hinteranschlageinrichtung 10. Dabei befinden sich die Anschläge 8, 9, 17 in ihrem auf das Führungsprofil 16 des Führungsbalkens 13 montierten Zustand. Durch die relative Anordnung des zweiten Anschlags 9 und des dritten Anschlags 17 in der Darstellung gemäß Fig. 6 soll dabei eine Situation veranschaulicht werden, bei der der dritte Anschlag 17 mit Hilfe des zweiten Anschlags 9 an dem Führungsbalken 13 in Richtung der negativen Z-Achse verschoben werden soll. Wie durch einen Pfeil 31 angedeutet, befindet sich in dem gezeigten Moment der zweite Anschlag 9 in einer Bewegung in Richtung auf den dritten Anschlag 17 hin. Eine dem dritten Anschlag 17 zugewandte Stirnseite 32 des Führungswagens 33 des zweiten Anschlags 9 kommt schließlich an den abstehenden Enden der Bolzen 29, 30 des dritten Anschlags 17 zur Anlage, sodass bei weiter fortschreitender Bewegung des zweiten Anschlags 9 der dritte Anschlag 17 von dem Anschlag 9 in negative Z-Richtung verschoben wird. Die Bolzen 29, 30 der Puffer 27 fungieren insofern als Distanzelemente, sodass ein seitlicher Mindestabstand (in Z-Richtung) zwischen den Anschlägen 8, 9, 17 bei deren Verschieben an dem Führungsbalken 13 nicht unterschritten wird.

Durch die Anordnung von zwei Bolzen 29, 30 der Puffer 27, symmetrisch bezüglich der Mittelebene 28 des Führungsprofils 16 kann im Übrigen erreicht werden, dass ein seitliches Verkanten des Führungswagens 18 des dritten Anschlags 17 vermieden wird.

Die Fig. 7 zeigt ein Detail des dritten Anschlags 17 der Hinteranschlageinrichtung 10 der Biegemaschine 1 perspektivisch dargestellt. Die Darstellung entspricht einer Blickrichtung auf die erste Stirnseite 25 des Führungswagens 18 des dritten Anschlages 17. Die beiden Bolzen 29, 30 der Puffer 27 sind an der ersten Stirnseite 25 des Führungswagens 18 befestigt und relativ zu dem Führungsprofil 16 symmetrisch dazu angeordnet.

Die Fig. 8 zeigt ein zweites Ausführungsbeispiel des dritten Anschlags 17 der Hinteranschlageinrichtung 10 der Biegemaschine 1 perspektivisch dargestellt. Gemäß diesem Ausführungsbeispiel ist als Puffer 27 an der ersten Stirnseite 25 des Führungswagens 18 ein einzelner Bolzen 29 vorgesehen. Der Bolzen 29 ist senkrecht von der ersten Stirnseite 25 abstehend und im Wesentlichen in der Mittelebene 28 des Führungsprofils 16 an der ersten Stirnseite 25 befestigt.

Die Ausführungsbeispiele zeigen mögliche Ausführungsvarianten.

Der Schutzbereich ist durch die Ansprüche bestimmt.

Sämtliche Angaben zu Wertebereichen in gegenständlicher Beschreibung sind so zu verstehen, dass diese beliebige und alle Teilbereiche daraus mitumfassen, z.B. ist die Angabe 1 bis 10 so zu verstehen, dass sämtliche Teilbereiche, ausgehend von der unteren Grenze 1 und der oberen Grenze 10 mit umfasst sind, d.h. sämtliche Teilbereiche beginnen mit einer unteren Grenze von 1 oder größer und enden bei einer oberen Grenze von 10 oder weniger, z.B. 1 bis 1,7, oder 3,2 bis 8,1, oder 5,5 bis 10.

Der Ordnung halber sei abschließend darauf hingewiesen, dass zum besseren Verständnis des Aufbaus Elemente teilweise unmaßstäblich und/oder vergrößert und/oder verkleinert dargestellt wurden.

### Bezugszeichenaufstellung

| | | | |
|---|---|---|---|
| 1 | Biegemaschine | 30 | Bolzen |
| | | 31 | Pfeil |
| 2 | Werkstück | 32 | Stirnseite |
| 3 | Pressentisch | 33 | Führungswagen |
| 4 | Pressenbalken | | |
| 5 | unteres Biegewerkzeug | | |
| 6 | oberes Biegewerkzeug | | |
| 7 | Längskante | | |
| 8 | erster Anschlag | | |
| 9 | zweiter Anschlag | | |
| 10 | Hinteranschlageinrichtung | | |
| 11 | Steuervorrichtung | | |
| 12 | Bedienterminal | | |
| 13 | Führungsbalken | | |
| 14 | erster Zahnriemenantrieb | | |
| 15 | zweiter Zahnriemenantrieb | | |
| 16 | Führungsprofil | | |
| 17 | dritter Anschlag | | |
| 18 | Führungswagen | | |
| 19 | Lagerbock | | |
| 20 | Anschlagfinger | | |
| 21 | Achsbolzen | | |
| 22 | Auflageseite | | |
| 23 | Anlageseite | | |
| 24 | Stellschraube | | |
| 25 | erste Stirnseite | | |
| 26 | zweite Stirnseite | | |
| 27 | Puffer | | |
| 28 | Mittelebene | | |
| 29 | Bolzen | | |

## Patentansprüche

1. Biegevorrichtung (1) zur Herstellung eines Bauteils durch Umformung eines Werkstücks (2) aus Blech durch Freibiegen oder Prägebiegen, mit einem Pressentisch (3) und mit einem dem Pressentisch (3) gegenüberliegend und parallel zu einer Längserstreckung des Pressentisches (3) ausgerichteten Pressbalken (4), und mit einem Anschlag (8, 9) zur Anlage und Ausrichtung des Blechs vor Durchführung eines Biegevorgangs an dem Blech, wobei ein parallel zu der Längserstreckung des Pressentisches (3) ausgerichteter Führungsbalken (13) einer Hinteranschlageinheit ausgebildet ist, und wobei zumindest ein erster Anschlag (8) und ein zweiter Anschlag (9) an dem Führungsbalken (13) angeordnet sind und diese an dem Führungsbalken (13) motorisch verstellbar sind, wobei an dem Führungsbalken (13) ein dritter Anschlag (17) zwischen dem ersten Anschlag (8) und dem zweiten Anschlag (9) angeordnet ist, und wobei eine Position des dritten Anschlags (17) durch Verstellen des ersten Anschlags (8) oder durch Verstellen des zweiten Anschlags (9) entlang der Längserstreckung des Führungsbalkens (13) veränderbar ist, und wobei der dritte Anschlag (17) einen Führungswagen (18), einen Lagerbock (19) und einen Anschlagfinger (20) umfasst, wobei der Anschlagfinger (20) mit dem Lagerbock (19) gelenkig verbunden ist, wobei der Anschlagfinger (20) um einen Achsbolzen (21) schwenkbar gelagert ist, und wobei der Achsbolzen (21) in Richtung der Längserstreckung des Führungsbalkens (13) ausgerichtet ist, **dadurch gekennzeichnet, dass** der Achsbolzen (21) in einem dem Pressentisch (3) abgewandten Bereich des Führungsbalkens (13) angeordnet ist.

2. Biegevorrichtung (1) nach Anspruch 1, **dadurch gekennzeichnet, dass** der Führungsbalken (13) ein Führungsprofil (16) umfasst und der Lagerbock (19) mit dem Führungsprofil (16) formschlüssig und entlang dem Führungsprofil (16) verschiebbar in Eingriff steht.

3. Biegevorrichtung (1) nach Anspruch 1 oder 2, **dadurch gekennzeichnet, dass** der Führungswagen (18) des dritten Anschlags (17) an entgegengesetzten Bewegungsrichtungen entsprechenden Stirnseiten (25, 26) jeweils mit einem in Richtung der Längserstreckung des Führungsbalkens (13) vorstehenden Puffer (27) ausgebildet ist.

4. Biegevorrichtung (1) nach Anspruch 3, **dadurch gekennzeichnet, dass** der Puffer (27) einen senkrecht von einer ersten Stirnseite (25) und/oder von einer zweiten Stirnseite (26) abstehenden Bolzen (29, 30) umfasst.

5. Biegevorrichtung (1) nach Anspruch 4, **dadurch gekennzeichnet, dass** der Bolzen (29, 30) in einer Mittelebene (28) des Führungsprofils (16) angeordnet ist.

6. Biegevorrichtung (1) nach Anspruch 3 oder 4, **dadurch gekennzeichnet, dass** die Stirnseiten (25, 26) des Führungswagens (18) des dritten Anschlags (17) als Puffer (27) jeweils zwei Bolzen (29, 30) umfassen, wobei die Bolzen (29, 30) symmetrisch in Bezug auf eine Mittelebene (28) des Führungsprofils (16) angeordnet sind.

7. Biegevorrichtung (1) nach Anspruch 6, **dadurch gekennzeichnet, dass** die Bolzen (29, 30) senkrecht von der ersten Stirnseite (25) und/oder von der zweiten Stirnseite (26) abstehend angeordnet sind.

## Claims

1. A bending device (1) for producing a component by forming a workpiece (2) from sheet metal by air bending or bottom bending, having a press table (3) and having a press beam (4) which is located opposite the press table (3) and is aligned parallel to a longitudinal extent of the press table (3), and having a stop (8, 9) for contacting and aligning the sheet metal before carrying out a bending operation on the sheet metal, wherein a guide beam (13), which is aligned parallel to the longitudinal extent of the press table (3), of a rear stop unit is formed, and wherein at least a first stop (8) and a second stop (9) are arranged on the guide beam (13) and these are motor-adjustable on the guide beam (13), wherein a third stop (17) is arranged on the guide beam (13) between the first stop (8) and the second stop (9), and wherein a position of the third stop (17) can be changed by adjusting the first stop (8) or by adjusting the second stop (9) along the longitudinal extension of the guide beam (13), and wherein the third stop (17) comprises a guide carriage (18), a bearing block (19) and a stop finger (20), wherein the stop finger (20) is connected to the bearing block (19) in an articulated manner, wherein the stop finger (20) is mounted so as to be pivotable about an axle pin (21), and wherein the axle pin (21) is aligned in the direction of the longitudinal extension of the guide beam (13), **characterized in that** the axle pin (21) is arranged in a region of the guide beam (13) facing away from the press table (3).

2. The bending device (1) according to claim 1, **characterized in that** the guide beam (13) comprises a guide profile (16) and the bearing block (19) is positively engaged with the guide profile (16) and is displaceable along the guide profile (16).

3. The bending device (1) according to claim 1 or 2, **characterized in that** the guide carriage (18) of the third stop (17), on end faces (25, 26) corresponding to opposite directions of movement, is in each case formed with a buffer (27) projecting in the direction of the longitudinal extension of the guide beam (13).

4. The bending device (1) according to claim 3, **characterized in that** the buffer (27) comprises a pin (29, 30) projecting perpendicularly from a first end face (25) and/or from a second end face (26).

5. The bending device (1) according to claim 4, **characterized in that** the pin (29, 30) is arranged in a central plane (28) of the guide profile (16).

6. The bending device (1) according to claim 3 or 4, **characterized in that** the end faces (25, 26) of the guide carriage (18) of the third stop (17) each comprise two pins (29, 30) as buffers (27), wherein the pins (29, 30) are arranged symmetrically with respect to a central plane (28) of the guide profile (16).

7. The bending device (1) according to claim 6, **characterized in that** the pins (29, 30) are arranged projecting perpendicularly from the first end face (25) and/or from the second end face (26).

## Revendications

1. Dispositif de cintrage (1) permettant de fabriquer un composant par formage d'une pièce d'œuvre (2) en tôle par cintrage libre ou cintrage par mandrin, comprenant une table de presse (3) et comprenant une poutre de presse (4) orientée de manière à faire face à la table de presse (3) et à être parallèle à une extension longitudinale de la table de presse (3), et comprenant une butée (8, 9) permettant de mettre la tôle en place et de l'orienter avant la mise en œuvre d'une opération de cintrage au niveau de la tôle, dans lequel une poutre de guidage (13), orientée parallèlement à l'extension longitudinale de la table de presse (3), d'une unité de butée arrière est fournie, et dans lequel au moins une première butée (8) et une deuxième butée (9) sont agencées au niveau de la poutre de guidage (13) et lesdites butées peuvent être ajustées de manière motorisée au niveau de la poutre de guidage (13), dans lequel une troisième butée (17) est agencée au niveau de la poutre de guidage (13) entre la première butée (8) et la deuxième butée (9), et dans lequel une position de la troisième butée (17) peut être modifiée grâce à un ajustement de la première butée (8) ou grâce à un ajustement de la deuxième butée (9) le long de l'extension longitudinale de la poutre de guidage (13), et dans lequel la troisième butée (17) comprend un chariot de guidage (18), un support de palier (19) et un doigt de butée (20), dans lequel le doigt de butée (20) est relié de manière articulée au support de palier (19), dans lequel le doigt de butée (20) est mis sur palier de manière à pouvoir pivoter autour d'un axe (21), et dans lequel l'axe (21) est orienté dans la direction de l'extension longitudinale de la poutre de guidage (13), **caractérisé en ce que** l'axe (21) est agencé dans une région de la poutre de guidage (13) opposée à la table de presse (3).

2. Dispositif de cintrage (1) selon la revendication 1, **caractérisé en ce que** la poutre de guidage (13) comprend un profilé de guidage (16) et le support de palier (19) est en prise avec le profilé de guidage (16) avec verrouillage par complémentarité de forme et de manière à pouvoir être déplacé le long du profilé de guidage (16).

3. Dispositif de cintrage (1) selon la revendication 1 ou 2, **caractérisé en ce que** le chariot de guidage (18) de la troisième butée (17) est réalisé, au niveau de faces frontales (25, 26) qui correspondent à des directions de mouvement opposées, respectivement avec un tampon (27) faisant saillie dans la direction de l'extension longitudinale de la poutre de guidage (13).

4. Dispositif de cintrage (1) selon la revendication 3, **caractérisé en ce que** le tampon (27) comprend une cheville (29, 30) faisant saillie verticalement à partir d'une première face frontale (25) et/ou d'une deuxième face frontale (26).

5. Dispositif de cintrage (1) selon la revendication 4, **caractérisé en ce que** la cheville (29, 30) est agencée dans un plan médian (28) du profilé de guidage (16).

6. Dispositif de cintrage (1) selon la revendication 3 ou 4, **caractérisé en ce que** les faces frontales (25, 26) du chariot de guidage (18) de la troisième butée (17) comprennent respectivement deux chevilles (29, 30) faisant office de tampon (27), dans lequel les chevilles (29, 30) sont agencées de manière symétrique par rapport à un plan médian (28) du profilé de guidage (16).

7. Dispositif de cintrage (1) selon la revendication 6, **caractérisé en ce que** les chevilles (29, 30) sont agencées de manière à faire saillie verticalement à partir de la première face frontale (25) et/ou de la deuxième face frontale (26).
